# EUROPÄISCHE PATENTSCHRIFT

(11) **EP 2 865 894 B1**
(45) Veröffentlichungstag und Bekanntmachung des Hinweises auf die Patenterteilung: **09.03.2016**
(21) Anmeldenummer: 14003254.1
(22) Anmeldetag: 19.09.2014
(51) Int. Cl.: F04B 47/06, F04C 2/107, F04C 13/00, E21B 43/12

(54) **Tauchpumpenaggregat zur Verwendung in einem Bohrloch**
Submersible pump unit for use in a borehole
Dispositif de pompage submersible destiné à être utilisé dans un trou de forage

(30) Priorität: 01.10.2013 DE 102013110849
(43) Veröffentlichungstag der Anmeldung: 29.04.2015
(73) Patentinhaber: NETZSCH Pumpen & Systeme GmbH, 95100 Selb (DE)
(72) Erfinder: Borchardt, Eudes, 89107-000 Pomerode (BR); Zinke, Arthur, 89107-000 Pomerode (BR); Heizinger, Klaus, 89107-000 Pomerode (BR)

(56) Entgegenhaltungen:
- WO-A1-2009/038473
- US-A- 3 802 803
- US-A- 5 209 294
- US-A1- 2012 305 263

## Beschreibung

Die vorliegende Erfindung betrifft ein Tauchpumpenaggregat zur Verwendung in einem Bohrloch gemäß den Merkmalen des Oberbegriffes des Anspruchs 1.

### Stand der Technik

Aus dem Stand der Technik sind Tauchpumpen zur Verwendung in einem Bohrloch bekannt, beispielsweise als NSPCP (Netzsch submersible PCP = Tauch-Exzenterschneckenpumpe von Netzsch) oder ESPCP (= elektrische Tauch-Exzenterschneckenpumpe). Bei diesen Tauchpumpen ist ein am unteren Ende befindlicher Tauchmotor vorgesehen, der eine darüber befindliche Exzenterschneckenpumpe mittels einer Kuppelstange antreibt. Die Verwendung von Exzenterschneckenpumpen hat gegenüber den herkömmlicherweise verwendeten Kreiselpumpen den Vorteil, dass Produkte mit höherer Viskosität, beispielswiese mit höheren Sand- und Paraphinanteilen, gefördert werden können.

Um die aus dem Förderdruck resultierende Axialkraft aufnehmen zu können, ist üblicherweise eine Lageranordnung zur Lagerung der Kuppelstange unmittelbar oberhalb des Tauchmotors oder oberhalb einer an den Tauchmotor angeschlossenen Getriebeeinheit angeordnet.

DE 10258666 A1 beschreibt eine Tauchpumpeneinrichtung zur Verwendung in einem Bohrloch mit einer Schnecken- oder Exzenterschneckenpumpe, wobei zwischen dem langsam umlaufenden Antrieb und der Schnecken- oder Exzenterschneckenpumpe ein axial- und radial kraftaufnehmendes Kopplungsteil angeordnet ist.

DE 19848792 C1 beschreibt eine Tauchpumpeneinrichtung zur Verwendung in einem Bohrloch, die ein Getriebe und einen Kompensator zwischen Antrieb und Exzenterschneckenpumpe umfasst. Eine Getriebestufe dient der Verlangsamung der Drehbewegung der Eingangswelle im Getriebegehäuse. Der Kompensator gleicht den Schmierfluiddruck im Getriebegehäuse an den Umgebungsdruck an. Um die entstehende Wärme der Getriebestufe gleichmäßig auf das Schmierfluid zu verteilen, ist der Kompensator innerhalb des Getriebegehäuses neben der Getriebestufe angeordnet und in den Schmierfluidkreislauf eingebunden.

Ein wesentlicher Nachteil dieser Anordnungen besteht darin, dass schlanke und schnell laufende Kuppelstangen zwischen Antrieb und Schnecken- oder Exzenterschneckenpumpe aufgrund der vorherrschenden Axialkraft leicht zum Ausknicken neigen und dann am Gehäuserohr anlaufen. Dies führt zu Reibung zwischen Kuppelstange und Gehäuserohr und somit zu Verschleiß dieser Komponenten, die dementsprechend häufig ausgetauscht beziehungsweise ersetzt werden müssen.

Die Aufgabe der Erfindung besteht darin, die Nachteile des Stands der Technik zu beseitigen, insbesondere soll ein Ausknicken der Kuppelstangen aufgrund von auf die Kuppelstangen wirkenden Axialkräften verhindert werden.

Die obige Aufgabe wird durch ein Tauchpumpenaggregat gelöst, das die Merkmale in dem Patentanspruch 1 umfasst. Weitere vorteilhafte Ausgestaltungen werden durch die Unteransprüche beschrieben.

### Beschreibung

Die Erfindung betrifft ein Tauchpumpenaggregat zur Verwendung in einem Bohrloch. Insbesondere ist unter Bohrloch eine Bohrung in den Erdboden hinein zur Förderung von Erdöl und Erdgas zu verstehen. Insbesondere umfasst das Tauchpumpenaggregat eine Schneckenpumpe und / oder eine Exzenterschneckenpumpe mit einer Längsachse zur Förderung von Medium innerhalb eines im Bohrloch angeordneten Steigrohrs in einer nach oben gerichteter Förderrichtung, das heißt in einer zur Erdoberfläche hin gerichteten Förderrichtung. Die Schneckenpumpe und / oder Exzenterschneckenpumpe wird vorzugsweise durch einen Antrieb, insbesondere einen Motor, angetrieben. Das Tauchpumpenaggregat umfasst weiterhin eine Lageranordnung. Die Lageranordnung dient der Aufnahme und dem Ableiten der beim Betrieb der Schneckenpumpe und / oder Exzenterschneckenpumpe auftretenden Axial- und / oder Radialkräfte.

Erfindungsgemäß ist der Antrieb über eine erste Kuppelstange an einem Ende der Schneckenpumpe und / oder Exzenterschneckenpumpe entlang der Längsachse angeordnet. Die Lageranordnung ist über eine zweite Kuppelstange dem gegenüberliegenden Ende der Schneckenpumpe und / oder Exzenterschneckenpumpe entlang der Längsachse zugeordnet. Insbesondere ist die Lageranordnung somit dem den Antrieb abgewandten Ende des Rotors der Schneckenpumpe und / oder Exzenterschneckenpumpe zugeordnet.

Bei einer Anordnung des Tauchpumpenaggregats im Bohrloch ist der Antrieb vorzugsweise unterhalb der Schneckenpumpe und / oder Exzenterschneckenpumpe angeordnet. Insbesondere ist zwischen dem Antrieb und dem Rotor der Schneckenpumpe und / oder Exzenterschneckenpumpe eine erste Kuppelstange angeordnet, die die Antriebsenergie auf den Rotor überträgt. Die Lageranordnung des Tauchpumpenaggregats ist innerhalb des Bohrlochs oberhalb der Schneckenpumpe und / oder Exzenterschneckenpumpe angeordnet.

Gemäß einer Ausführungsform der Erfindung wird als Lageranordnung ein angestelltes Stützlager in O- Form verwendet. Dieses kann sowohl Axialkräfte als auch Radialkräfte aufnehmen und in die umgebende Konstruktion ableiten, wobei die Funktion der Aufnahme von Axial- und Radialkräften auf ein Axiallager und ein Radiallager aufgeteilt ist. Im angestellten Stützlager sind die beiden Lager gegeneinander verspannt und es besteht nur ein geringes Kippspiel.

Gemäß einer Ausführungsform der Erfindung ist die Lageranordnung Bestandteil einer Lagereinheit. Die Schneckenpumpe und / oder Exzenterschneckenpumpe weist einen Rotor und einen Stator auf, wobei zwischen dem im Bohrloch unten angeordneten Antrieb und dem darüber angeordneten Rotor der Schneckenpumpe und / oder Exzenterschneckenpumpe eine erste Kuppelstange zur Übertragung der Antriebsenergie des Antriebs auf den Rotor angeordnet ist. Weiterhin ist zwischen dem den Antrieb abgewandten Ende des Rotors und der Lagereinheit eine zweite Kuppelstange angeordnet.

Vorzugsweise ist die Lagereinheit über eine Befestigungseinrichtung mit der zweiten Kuppelstange und / oder mit einem die zweite Kuppelstange umgebenden Gehäuserohr verbunden. Weiterhin kann die Lagereinheit in einem Bereich zwischen der Befestigungseinrichtung und der Lageranordnung eine Gleitringdichtung zum Abdichten des Innenraums der Lagereinheit umfassen. Insbesondere dichtet die Gleitringrichtung den Lagerinnenraum am unteren Ende der Lagereinheit gegenüber dem geförderten Medium hin hermetisch ab.

Gemäß einer Ausführungsform der Erfindung wird die Lagereinheit im Bohrloch von gefördertem Medium umströmt, wodurch Wärme der Lageranordnung abgeführt wird.

Die Lagereinheit kann weiterhin einen Druckausgleichskolben zum Ausgleich des Differenzdrucks zwischen einem Schmiermittel der Lageranordnung und dem geförderten Medium umfassen. Der Druckausgleichskolben verhindert, dass die ölgeschmierte Lagereinheit durch verunreinigtes Fördermedium verschmutzt werden kann, indem er den Differenzdruck zwischen dem Schmieröl der Lagereinheit und dem geförderten Medium ausgleicht.

Bei dem erfindungsgemäßen Tauchpumpenaggregat werden die Axial- und / oder Radialkräfte der Schneckenpumpe und / oder Exzenterschneckenpumpe durch die Lagereinheit in eine Zugkraft umgewandelt. Anstatt die Axialkraft als Druckkraft an einer unter der Exzenterschneckenpumpe, zwischen Exzenterschneckenpumpe und Tauchmotor, befindlichen Lageranordnung abzustützen - so wie herkömmlicherweise bekannt - wird diese bei dem erfindungsgemäßen Tauchpumpenaggregat als Zugkraft an einer über der Schneckenpumpe und / oder Exzenterschneckenpumpe und im Förderstrom befindlichen Lageranordnung der Lagereinheit abgefangen. Die Lagereinheit dient somit insbesondere dem Schutz der Kuppelstangen, da diese von der Knickkraft entlastet werden.

### Figurenbeschreibung

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figur 1 zeigt ein erfindungsgemäßes Tauchpumpenaggregat mit Lagereinheit zur Verwendung in einem Bohrloch.
Figur 2 zeigt eine Lagereinheit eines Tauchpumpenaggregats gemäß Figur 1.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung ausgestaltet sein kann und stellen keine abschließende Begrenzung dar.

Figur 1 zeigt ein Tauchpumpenaggregat 1 mit Lagereinheit 10 zur Verwendung in einem Bohrloch BL. In dem Bohrloch BL ist häufig eine Auskleidung 30 vorgesehen, die das Bohrloch BL stabilisiert. Das Tauchpumpenaggregat 1 umfasst eine Exzenterschneckenpumpe 3 mit einer Längsachse L, einen Antrieb 2, beispielsweise einen Motor M zum Antrieb der Exzenterschneckenpumpe 3, und eine Lageranordnung 12 zum Aufnehmen und Ableiten der bei Betrieb der Exzenterschneckenpumpe 3 auftretenden Axial- und / oder Radialkräfte.

Das Tauchpumpenaggregat 1 ist insbesondere so im Bohrloch BL angeordnet, dass der Antrieb 2 das untere Ende des Tauchpumpenaggregats 1 bildet. Oberhalb des Tauchpumpenaggregats 1 ist ein Steigrohr SR angeordnet, in dem der Flüssigkeitsstrom FS des geförderten Mediums in Förderrichtung FR nach oben steigt.

Die Exzenterschneckenpumpe 3 umfasst ein Pumpengehäuse 4 mit Ansaugöffnungen 5 für das in Förderrichtung FR zu fördernde Medium. Weiterhin umfasst die Exzenterschneckenpumpe 3 einen Stator 7 und einen Rotor 6. Der Rotor 6 ist über eine direkt angetriebene, im Pumpengehäuse 4 angeordnete Kuppelstange 8 mit dem außenliegenden Antrieb 2 verbunden. Das gegenüberliegende Ende des Rotors 6 ist über eine weitere Kuppelstange 9, die von einem Gehäuserohr 20 umgeben ist, mit der Lagereinheit 10 verbunden. Insbesondere bildet die Lagereinheit 10 innerhalb des Bohrlochs BL somit das obere Ende des Tauchpumpenaggregats 1 und grenzt direkt an das Steigrohr SR.

Die obere Kuppelstange 9 wird innerhalb des Gehäuserohrs 20 von dem Flüssigkeitsstrom FS des geförderten Mediums umspült. An dem oberen Ende der Kuppelstange 9, das dem Rotor 6 gegenüberliegt, ist die Lagereinheit 10 angeordnet, die in Figur 2 detailliert dargestellt ist. Insbesondere ist eine Befestigungseinrichtung 40 vorgesehen, die das Gehäuserohr 20 mit der Lagereinheit 10 verbindet.

Figur 2 zeigt eine Lagereinheit 10 eines Tauchpumpenaggregats 1 gemäß Figur 1. Die Lagereinheit 10 dient insbesondere der Führung der oberen Kuppelstange 9 und zum Einleiten der beim Betrieb der Exzenterschneckenpumpe 3 (vergleiche Figur 1) auftretenden Axialkräfte in die umgebende Konstruktion. Die Lagereinheit 10 umfasst ein Lagergehäuse 11 mit einer darin angeordneten Lageranordnung 12. Die Lageranordnung 12 bewirkt eine axial- und radial kräfteaufnehmende Kuppelung, die für den sicheren Betrieb der Exzenterschneckenpumpe 3 notwendig ist.

Dabei kann es sich beispielsweise um ein so genanntes Festlager handeln, dass sowohl Axial- als auch Radialkräfte aufnehmen und in die umgebende Konstruktion, insbesondere in das Lagergehäuse 11, ableiten kann. Alternativ kann eine so genannte getrennte Lageranordnung verwendet werden, bei der die Funktion Aufnahme von Axial- und Radialkräften auf ein Axiallager und ein Radiallager aufgeteilt ist. Im gezeigten Ausführungsbeispiel findet als Lageranordnung 12 ein so genanntes angestelltes Stützlager 13 Verwendung. Unter dem Anstellen von Axiallager und Radiallager versteht man ein definiertes Verspannen der beiden Lager gegeneinander. In der dargestellten O-Anordnung kann die Lageranordnung 12, 13 ein größeres Kippmoment aufnehmen als in einer (nicht dargestellten) X-Anordnung, da in der O-Anordnung der Abstand der Druckmittelpunkte größer ist.

Das obere freie Ende der Lagereinheit 10 ist am unteren Ende eines Steigrohres SR angeordnet und befestigt. Zwischen Lageranordnung 12 und Steigrohr SR ist ein Druckausgleichskolben 15 vorgesehen. Mit dem Druckausgleichskolben 15 wird der Differenzdruck zwischen dem Schmieröl der Lageranordnung 12 und dem geförderten Medium ausgeglichen. Dadurch wird wirksam verhindert, dass die ölgeschmierte Lagereinheit 10 durch verunreinigtes Fördermedium verschmutzt wird.

Am Welleneingang, das heißt benachbart zum oberen Ende der Kuppelstange 9 und am unteren Ende beziehungsweise im unteren Bereich der Lagereinheit 10 ist eine Gleitringrichtung 16 angeordnet. Die Gleitringrichtung 16 dichtet den Innenraum der Lagereinheit 10 zum Förderstrom FS des geförderten Mediums hin hermetisch ab. Die Lagereinheit 10 wird durch Fördermedium umströmt, wodurch die Wärme der Lageranordnung 12 der Lagereinheit 10 abgeführt wird.

Anstatt die Axialkraft - wie herkömmlich - bekannt als Druckkraft an einer unter der Exzenterschneckenpumpe 3, zwischen Exzenterschneckenpumpe 3 und Tauchmotor M, befindlichen Lageranordnung abzustützen, wird die Axialkraft als Zugkraft an einer über der Exzenterschneckenpumpe 3 und im Flüssigkeitsstrom FS befindlichen Lagereinheit 10 abgefangen und somit die darunterliegenden Kuppelstangen 8, 9 von der Knickkraft entlastet.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 1: Tauchpumpenaggregat
- 2: Antrieb
- 3: Exzenterschneckenpumpe
- 4: Pumpengehäuse
- 5: Ansaugöffnung
- 6: Rotor
- 7: Stator
- 8: Kuppelstange
- 9: Kuppelstange
- 10: Lagereinheit
- 11: Lagergehäuse
- 12: Lageranordnung
- 13: angestelltes Stützlager
- 15: Druckausgleichskolben
- 16: Gleitringdichtung
- 20: Gehäuserohr
- 30: Auskleidung
- 40: Befestigungseinrichtung
- BL: Bohrloch
- FR: Förderrichtung
- FS: Förderstrom
- L: Längsachse
- M: Motor
- SR: Steigrohr

## Patentansprüche

1. Tauchpumpenaggregat (1) zur Verwendung in einem Bohrloch (BL), umfassend eine Schneckenpumpe und / oder eine Exzenterschneckenpumpe (3) mit einer Längsachse (L), einen Antrieb (2) und eine Lageranordnung (12) zum Aufnehmen. und Ableiten der bei Betrieb der Schneckenpumpe und / oder Exzenterschneckenpumpe (3) auftretenden Axial- und / oder Radialkräfte, **dadurch gekennzeichnet dass** der Antrieb über eine erste Kuppelstange (8) an einem Ende der Schneckenpumpe und / oder Exzenterschneckenpumpe (3) entlang der Längsachse (L) angeordnet ist und dass die Lageranordnung (12) über eine zweite Kuppelstange (9) dem gegenüberliegenden Ende der Schneckenpumpe und / oder Exzenterschneckenpumpe (3) entlang der Längsachse (L) zugeordnet ist.

2. Tauchpumpenaggregat (1) nach Anspruch 1, wobei das Tauchpumpenaggregat (1) derart im Bohrloch (BL) angeordnet ist, dass der Antrieb (2) im Bohrloch (BL) unterhalb der Schneckenpumpe und / oder Exzenterschneckenpumpe (3) angeordnet ist und dass die Lageranordnung (12) des Tauchpumpenaggregats (1) innerhalb des Bohrlochs (BL) oberhalb der Schneckenpumpe und / oder Exzenterschneckenpumpe (3) angeordnet ist.

3. Tauchpumpenaggregat (1) nach Anspruch 1 oder 2, wobei die Lageranordnung (12) ein angestelltes Stützlager (13) in O- Form ist.

4. Tauchpumpenaggregat (1) nach einem der voranstehenden Ansprüche, wobei die Lageranordnung (12) Bestandteil einer Lagereinheit (10) ist.

5. Tauchpumpenaggregat (1) nach Anspruch 4, wobei die Schneckenpumpe und / oder Exzenterschneckenpumpe (3) einen Rotor (6) und einen Stator (7) aufweist, wobei zwischen dem Antrieb (2) und dem Rotor (6) der Schneckenpumpe und / oder Exzenterschneckenpumpe (3) eine erste Kuppelstange (8) zur Übertragung der Antriebsenergie des Antriebs (2) auf den Rotor (6) angeordnet ist, wobei zwischen dem den Antrieb (2) abgewandten Ende des Rotors (6) der Schneckenpumpe und / oder Exzenterschneckenpumpe (3) und der Lagereinheit (10) eine zweite Kuppelstange (9) angeordnet ist.

6. Tauchpumpenaggregat (1) nach Anspruch 5, wobei die Lagereinheit (10) über eine Befestigungseinrichtung (40) mit der zweiten Kuppelstange (9) und / oder mit einem die zweite Kuppelstange (9) umgebenden Gehäuserohr (20) verbunden ist.

7. Tauchpumpenaggregat (1) nach Anspruch 6, wobei die Lagereinheit (3) in einem Bereich zwischen der Befestigungseinrichtung (40) und der Lageranordnung (12) eine Gleitringdichtung (16) zum Abdichten des Innenraums der Lagereinheit (10) umfasst.

8. Tauchpumpenaggregat (1) nach einem der Ansprüche 4 bis 7, wobei die Lagereinheit (3) im Bohrloch (BL) von gefördertem Medium umströmt ist, wodurch Wärme der Lageranordnung (12) abführbar ist.

9. Tauchpumpenaggregat (1) nach einem der Ansprüche 4 bis 8, wobei die Lagereinheit (3) einen Druckausgleichskolben (15) zum Ausgleich des Differenzdrucks zwischen einem Schmiermittel der Lageranordnung (12) und dem geförderten Medium umfasst.

## Claims

1. A submersible pump assembly (1) for use in a borehole (BL), comprising a screw pump and/or an eccentric screw pump (3) with a longitudinal axis (L), a drive (2) and a bearing arrangement (12) for taking up and a diverting the axial and/or radial forces occurring during operation of the screw pump and/or eccentric screw pump (3), **characterised in that** the drive is disposed along the longitudinal axis (L) via a first coupling rod (8) at one end of the screw pump or eccentric screw pump (3) and that the bearing arrangement (12) is assigned along the longitudinal axis (L) via a second coupling rod (9) to the opposite end of the screw pump or eccentric screw pump (3).

2. The submersible pump assembly (1) according to claim 1, wherein the submersible pump assembly (1) is disposed in the borehole (BL) in such a way that the drive (2) is disposed in the borehole (BL) beneath the screw pump and/or eccentric screw pump (3) and that the bearing arrangement (12) of the submersible pump assembly (1) is disposed inside the borehole (BL) above the screw pump and/or eccentric screw pump (3).

3. The submersible pump assembly (1) according to claim 1 or 2, wherein the bearing arrangement (12) is an adjusted O-shaped support bearing (13).

4. The submersible pump assembly (1) according to any one of the preceding claims, wherein the bearing arrangement (12) is a component of a bearing unit (10).

5. The submersible pump assembly (1) according to claim 4, wherein the screw pump and/or eccentric screw pump (3) comprises a rotor (6) and a stator (7), wherein a first coupling rod (8) for the transmission of the drive energy of the drive (2) to the rotor (6) is disposed between the drive (2) and the rotor (6) of the screw pump and/or eccentric screw pump (3), wherein a second coupling rod (9) is disposed between the end of the rotor (6) of the screw pump and/or eccentric screw pump (3) that faces away from the drive (2) and the bearing unit (10).

6. The submersible pump assembly (1) according to claim 5, wherein the bearing unit (10) is connected via a fastening device (40) to the second coupling rod (9) and/or to a housing pipe (20) surrounding the second coupling rod (9).

7. The submersible pump assembly (1) according to claim 6, wherein the bearing unit (3) comprises a slip ring seal (16) for sealing the interior of the bearing unit (10) in a region between the fastening device (40) and the bearing arrangement (12).

8. The submersible pump assembly (1) according to any one of claims 4 to 7, wherein conveyed medium flows around the bearing unit (3) in the borehole (BL), as a result of which heat of the bearing arrangement (12) can be carried away.

9. The submersible pump assembly (1) according to any one of claims 4 to 8, wherein the bearing unit (3) comprises a pressure compensation piston (15) for compensating for the differential pressure between a lubricant of the bearing arrangement (12) and the conveyed medium.

## Revendications

1. Groupe de pompe submersible (1) destiné à être utilisé dans un trou de forage (BL), comprenant une pompe à vis sans fin et/ou une pompe à vis sans fin excentrique (3) avec un axe longitudinal (L), un entraînement (2) et un agencement de palier (12) pour recevoir et dériver les forces axiales et/ou radiales se produisant lorsque la pompe à vis sans fin et/ou pompe à vis sans fin excentrique (3) fonctionne (nt), **caractérisé en ce que** l'entraînement est disposé le long de l'axe longitudinal (L) à une extrémité de la pompe à vis sans fin et/ou pompe à vis sans fin excentrique (3) par le biais d'une première barre de couplage (8) et que l'agencement de palier (12) correspond à l'extrémité opposée de la pompe à vis sans fin et/ou pompe à vis sans fin excentrique (3) le long de l'axe longitudinal (L) par le biais d'une seconde barre de couplage (9).

2. Groupe de pompe submersible (1) selon la revendication 1, dans lequel le groupe de pompe submersible (1) est ainsi disposé dans le trou de forage (BL) que l'entraînement (2) dans le trou de forage (BL) est disposé en-dessous de la pompe à vis sans fin et/ou de la pompe à vis sans fin excentrique (3) et que l'agencement de palier (12) du groupe de pompe submersible (1) à l'intérieur du trou de forage (BL) est disposé au-dessus de la pompe à vis sans fin et/ou de la pompe à vis sans fin excentrique (3).

3. Groupe de pompe submersible (1) selon la revendication 1 ou 2, dans lequel l'agencement de palier (12) est un palier d'appui (13) mis en place en forme de O.

4. Groupe de pompe submersible (1) selon l'une des revendications précédentes, dans lequel l'agencement de palier (12) fait partie d'une unité de palier (10).

5. Groupe de pompe submersible (1) selon la revendication 4, dans lequel la pompe à vis sans fin et/ou la pompe à vis sans fin excentrique (3) présente un rotor (6) et un stator (7), sachant qu'une première barre de couplage (8) est disposée entre le palier (2) et le rotor (6) de la pompe à vis sans fin et/ou de la pompe à vis sans fin excentrique (3) pour transmettre l'énergie d'entraînement de l'entraînement (2) sur le rotor (6), sachant qu'une seconde barre de couplage (9) est disposée entre l'extrémité du rotor (6) de la pompe à vis sans fin et/ou de la pompe à vis sans fin excentrique (3) détourné de l'entraînement (2) et l'unité de palier (10).

6. Groupe de pompe submersible (1) selon la revendication 5, dans lequel l'unité de palier (10) est reliée à la seconde barre de couplage (9) par le biais d'un dispositif de fixation (40) et/ou à un tube de logement (20) entourant la seconde barre de couplage (9).

7. Groupe de pompe submersible (1) selon la revendication 6, dans lequel l'unité de palier (10) présente une garniture étanche à anneau glissant (16) entre le dispositif de fixation (40) et l'agencement de palier (12), pour étanchéifier l'espace intérieur de l'unité de palier (10).

8. Groupe de pompe submersible (1) selon l'une des revendications 4 à 7, dans lequel l'unité de palier (10) dans le trou de forage (BL) est entourée par du fluide transporté, ce par quoi de la chaleur peut être évacuée de l'agencement de palier (12).

9. Groupe de pompe submersible (1) selon l'une des revendications 4 à 8, dans lequel l'unité de palier (10) comprend un piston de compensation de pression (15) pour compenser la pression différentielle entre un lubrifiant de l'agencement de palier (12) et le fluide transporté.
